# EUROPÄISCHE PATENTSCHRIFT

(11) **EP 3 386 771 B1**
(45) Veröffentlichungstag und Bekanntmachung des Hinweises auf die Patenterteilung: **20.05.2026**
(21) Anmeldenummer: 16823158.7
(22) Anmeldetag: 12.12.2016
(51) Int. Cl.: B42D 25/435

(54) **SICHERHEITSELEMENT MIT LINSENRASTERBILD**
SECURITY ELEMENT HAVING A LENTICULAR IMAGE
ÉLÉMENT DE SÉCURITÉ MUNI D'UNE IMAGE LENTICULAIRE

(30) Priorität: 10.12.2015 DE 102015015991
(43) Veröffentlichungstag der Anmeldung: 17.10.2018
(73) Patentinhaber: Giesecke+Devrient Currency Technology GmbH, 81677 München (DE)
(72) Erfinder: FUHSE, Christian, 83624 Otterfing (DE); RAUCH, Andreas, 82441 Ohlstadt (DE); DEPTA, Georg, 83024 Rosenheim (DE)
(74) Vertreter: Giesecke+Devrient IP
(86) Internationale Anmeldenummer: PCT/EP2016/002089
(87) Internationale Veröffentlichungsnummer: WO 2017/097430

(56) Entgegenhaltungen:
- EP-B1- 2 391 512
- WO-A1-2013/098513
- WO-A2-2005/052650
- DE-A1- 102012 007 747
- DE-A1- 102014 004 700

## Beschreibung

Die Erfindung betrifft ein Sicherheitselement zur Absicherung von Sicherheitspapieren, Wertdokumenten und anderen Datenträgern, mit einem Linsenrasterbild, das aus unterschiedlichen Betrachtungsrichtungen zumindest zwei unterschiedliche Erscheinungsbilder zeigt. Die Erfindung betrifft auch ein Verfahren zum Herstellen eines solchen Sicherheitselements und einen mit einem derartigen Sicherheitselement ausgestatteten Datenträger.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen.

Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

In diesem Zusammenhang ist es bekannt, die Datenträger zur Absicherung mit lasergravierten Kippbildern zu versehen. Dabei werden zwei oder mehr verschiedene Kennzeichnungen, beispielsweise eine Seriennummer und ein Ablaufdatum, unter unterschiedlichen Winkeln durch eine Anordnung zylindrischer Linsen in den Datenträger lasergraviert. Die Laserstrahlung erzeugt dabei eine lokale Schwärzung des Datenträgerkörpers, die die eingravierten Kennzeichnungen visuell sichtbar macht. Bei der Betrachtung ist je nach Blickwinkel nur die jeweils aus dieser Richtung eingravierte Kennzeichnung sichtbar, so dass durch eine Verkippung des Datenträgers senkrecht zur Achse der Zylinderlinsen ein optisch variabler Kippeffekt entsteht.

Bei Kippbildern ist es zur Erhöhung der Fälschungssicherheit weiter wünschenswert, wenn die aus unterschiedlichen Richtungen sichtbaren Darstellungen unterschiedliche Farben aufweisen.

Zur Herstellung von Kippbildern sind mehrere Verfahren bekannt, die jedoch alle jeweils gewisse Nachteile aufweisen. Grundsätzlich lassen sich die bekannten Verfahren danach unterscheiden, ob die in einer Motivschicht vorliegenden Mikrobilder mit oder ohne Zuhilfenahme des Linsenrasters des Kippbilds erzeugt werden.

Ohne Zuhilfenahme des Linsenrasters können die Mikrobilder beispielsweise gedruckt oder geprägt werden. Diese Herstellungsvarianten sind in der Regel sehr kostengünstig, allerdings ist es gerade bei den im Sicherheitsdruck wichtigen, sehr dünnen Schichtaufbauten in der Regel nicht möglich, die Mikrobilder so passergenau zu dem Linsenraster anzuordnen, dass die verschiedenen Darstellungen stets unter demselben Winkel erscheinen, dass also beispielsweise bei der Betrachtung mehrerer Banknoten mit demselben Kippbild nebeneinander alle Banknoten aus einem bestimmten Winkel dieselbe Darstellung zeigen.

Andere Herstellungsverfahren nutzen das Linsenraster zur Strukturierung der Mikrobilder. Dabei werden insbesondere Lasergravurverfahren eingesetzt, bei denen durch die Linsen des Linsenrasters hindurch mittels Laser ein Bild in eine Motivschicht eingeschrieben wird. Die Motivschicht wird hierzu entweder durch eine Maske mit Laserstrahlung beaufschlagt oder ein Laserstrahl wird über die Motivschicht gescannt, um ein gewünschtes Motiv einzuschreiben. Bei beiden Verfahrensvarianten wird das Motiv unter den Linsen im Fokus eingeschrieben und ist somit stets perfekt zu den Linsen registriert. Zudem ist sichergestellt, dass das eingeschriebene Motiv später aus gerade derjenigen Richtung sichtbar ist, aus der es mit dem Laserstrahl einbelichtet wurde. Nachteilig ist jedoch, dass die Lasergravurverfahren im großtechnischen Maßstab oft nur schwer umzusetzen sind. Beispielsweise stellt die Einlaserung millimetergroßer Motive per Maske oder Scanner in der Folienproduktion bei den für Sicherheitsanwendungen üblichen Folienbreiten und Prozessgeschwindigkeiten eine große und kostspielige technische Herausforderung dar. Dies gilt insbesondere dann, wenn zur Realisierung zweier oder mehrerer unterschiedlicher richtungsabhängig sichtbarer Motive aus zwei oder mehr unterschiedlichen Richtungen jeweils eine andere Darstellung in die Motivschicht eingelasert werden muss.

Aus der Druckschrift DE 10 2012 007 747 A1 ist ein optisch variables Sicherheitselement bekannt, das einen transparenten Träger mit gegenüberliegenden ersten und zweiten Hauptflächen, eine auf der ersten Hauptfläche angeordnete Anordnung aus Mikrolinsen und eine auf der zweiten Hauptfläche des Trägers angeordnete lasersensitive Aufzeichnungsschicht aufweist, wobei letztere übereinander angeordnete erste und zweite Teilschichten enthält. Die erste Teilschicht ist zwischen dem Träger und der zweiten Teilschicht angeordnet und weist eine Vielzahl von durch Einwirkung von Laserstrahlung erzeugten Mikrolöchern auf, von denen jedes Mikroloch einer Mikrolinse zugeordnet ist.

Auch die Druckschrift DE 10 2014 004 700 A1 beschreibt ein Sicherheitselement mit einem Linsenrasterbild, das aus unterschiedlichen Betrachtungsrichtungen zumindest zwei unterschiedliche Erscheinungsbilder zeigt. Das Linsenrasterbild enthält dazu ein Linsenraster aus einer Mehrzahl von Mikrolinsen und eine von dem Linsenraster beabstandet angeordnete lasersensitive Motivschicht, die in zwei oder mehr Motivschicht-Teilbereichen unterschiedliche, durch Einwirkung von Laserstrahlung eingebrachte Kennzeichnungen aufweist, die bei Betrachtung der Motivschicht mit dem Linsenraster die zwei unterschiedlichen Erscheinungsbilder erzeugen.

In der Anmeldung WO 2013/098513 A1 ist eine lasersensitive Motivteilschicht, in welche ein erstes Kippbild mittels Laser durch Schwärzung eingebracht wird, über einer gedruckten Motivteilsschicht des zweiten Kippbildes aufgebracht. Gemäß EP 2 391 512 B1 werden in eine optisch variable Aufzeichnungsschicht mittels Laser aus zwei Richtungen zwei Bilder eingebracht.

Die Druckschrift WO 2005/052650 A2 wiederum betrifft ein Folienmaterial, bei dem eine regelmäßige zweidimensionale Anordnung nicht zylindrischer Linsen verwendet wird, um Mikrobilder zu vergrößern und durch die vereinigte Leistung einer Vielzahl einzelner Bildsysteme mit Linsen und Mikrobildern ein synthetisch vergrößertes Bild zu bilden.

Ausgehend davon liegt der Erfindung die Aufgabe zugrunde, ein Sicherheitselement der eingangs genannten Art anzugeben, dessen Erscheinungsbilder in einfacher und dennoch hochgenauer Weise erzeugt werden können.

Diese Aufgabe wird durch die Merkmale der unabhängigen Ansprüche gelöst. Weiterbildungen der Erfindung sind Gegenstand der Unteransprüche.

Gemäß der Erfindung wird ein Sicherheitselement zur Absicherung von Sicherheitspapieren, Wertdokumenten und anderen Datenträgern, mit einem Linsenrasterbild, das aus unterschiedlichen Betrachtungsrichtungen zumindest zwei unterschiedliche Erscheinungsbilder zeigt, bereitgestellt. Das Linsenrasterbild enthält ein Linsenraster aus einer Mehrzahl von Mikrolinsen und eine von dem Linsenraster durch ein transparentes Trägersubstrat des Sicherheitselements beabstandet angeordnete strahlungssensitive Motivschicht. Die strahlungssensitive Motivschicht enthält eine Vielzahl von durch Strahlungseinwirkung erzeugte Transparenzbereiche, die jeweils passergenau zu den Mikrolinsen des Linsenrasters angeordnet sind. Die strahlungssensitive Motivschicht ist außerhalb der durch Strahlungseinwirkung erzeugten Transparenzbereiche opak und ist in Form eines ersten Motivs strukturiert, so dass das erste Motiv bei Betrachtung des Sicherheitselements aus einer ersten Betrachtungsrichtung durch das Linsenraster als erstes Erscheinungsbild sichtbar ist.

Auf der dem Linsenraster abgewandten Seite der strahlungssensitiven Motivschicht ist eine zweite Motivschicht angeordnet, die in Form eines zweiten Motivs strukturiert ist, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist.

Bei Betrachtung aus einer zweiten Betrachtungsrichtung blickt der Betrachter durch die Transparenzbereiche der strahlungssensitiven Motivschicht. Die strahlungssensitive Motivschicht ist aus dieser Betrachtungsrichtung nicht sichtbar und die konkrete Ausprägung des zweiten Erscheinungsbilds hängt von der weiteren Ausgestaltung des Sicherheitselements in den Transparenzbereichen ab, wie weiter unten genauer erläutert.

Bevorzugt umfasst die strahlungssensitive Motivschicht eine Metallschicht. Diese Metallschicht kann mit zumindest einer weiteren Metallschicht oder mit einer Farbschicht kombiniert sein oder sie kann auch Teil eines Dünnfilminterferenzschichtsystems sein und beispielsweise die Reflektor- oder Absorberschicht eines solchen Schichtsystems darstellen.

In einer vorteilhaften Ausgestaltung umfasst die strahlungssensitive Motivschicht zwei strahlungssensitive kontrastierende Metallschichten, insbesondere unterschiedlicher Farbe, wobei zumindest eine der Metallschichten strukturiert ist, um das erste Motiv zu bilden. Beispielsweise kann eine Metallschicht silberfarben sein und etwa aus Aluminium oder Silber bestehen, und die andere Metallschicht kann aus einem Buntmetall oder farbigen Edelmetall bestehen, beispielsweise aus Kupfer oder Gold. Soll ein unauffälligeres Motiv verwendet werden, können sich die beiden Metallschichten statt durch ihre Farbe beispielsweise auch nur in ihrer Helligkeit oder ihrem Reflexionsverhalten (glänzend/matt) unterscheiden.

In einer anderen, ebenfalls vorteilhaften Ausgestaltung umfasst die strahlungssensitive Motivschicht eine strahlungssensitive Farbschicht und eine strahlungssensitive Metallschicht, wobei zumindest eine der beiden Schichten strukturiert ist, um das erste Motiv zu bilden. Die Farbschicht kann beispielsweise durch Rußschwarz oder Miloriblau gebildet sein, für die Metallschicht kommen beliebige Metalle in Frage, da praktisch alle Metalle einen ausreichend hohen Kontrast zu einer gedruckten Farbschicht aufweisen.

Bei einer weiteren, ebenfalls vorteilhaften Ausgestaltung umfasst die strahlungssensitive Motivschicht eine strahlungssensitive metallisierte Prägestruktur, die strukturiert ist, um das erste Motiv zu bilden.

Schließlich kann die strahlungssensitive Motivschicht nach einer weiteren, vorteilhaften Ausgestaltung eine strahlungssensitive Resistschicht und eine auf der Resistschicht vorliegende Metallschicht umfassen, welche strukturiert ist, um das erste Motiv zu bilden. Die Transparenzbereiche sind dabei insbesondere durch Entfernung nur der belichteten Bereiche der Resistschicht erzeugt.

Nach einer weiteren, ebenfalls vorteilhaften Ausgestaltung umfasst die strahlungssensitive Motivschicht zwei strahlungssensitive kontrastierende Farbschichten, insbesondere unterschiedlicher Farbe, wobei zumindest eine der Farbschichten strukturiert ist, um das erste Motiv zu bilden.

In einer bevorzugten Ausgestaltung ist die strahlungssensitive Motivschicht lasersensitiv und wird insbesondere durch Laserstrahlung ablatiert oder in eine transparente Modifikation umgewandelt.

Die brechende Wirkung der Mikrolinsen des Linsenrasters definiert eine Fokusebene, wobei die strahlungssensitive Motivschicht mit Vorteil im Wesentlichen in dieser Fokusebene angeordnet ist. Dabei muss die Motivschicht nicht exakt in der Fokusebene liegen, sondern kann in manchen Gestaltungen bis zu einer halben Fokuslänge oberhalb oder unterhalb der Fokusebene liegen. Eine solche defokussierte Anordnung der Motivschicht kann insbesondere dann vorteilhaft sein, wenn eine besonders geringe Dicke des Sicherheitselements erreicht werden soll oder ein besonders großer Bereich unter den jeweiligen Mikrolinsen transparent gemacht werden soll. Durch eine Anordnung der Motivschicht außerhalb der Fokusebene können auch die Betrachtungswinkel, aus denen die Erscheinungsbilder sichtbar sind, beeinflusst und insbesondere vergrößert werden. Ein großer Betrachtungswinkelbereich stellt dabei eine besonders wünschenswerte Produkteigenschaft der beschriebenen Sicherheitselemente dar.

In einer vorteilhaften Ausgestaltung ist vorgesehen, dass das Linsenraster eine eindimensionale Anordnung von Mikrolinsen, insbesondere von Zylinderlinsen aufweist oder darstellt. Ebenfalls mit Vorteil kann vorgesehen sein, dass das Linsenraster eine zweidimensionale Anordnung von Mikrolinsen, insbesondere von sphärischen oder asphärischen Linsen aufweist oder darstellt.

Als Mikrolinsen werden im Rahmen dieser Beschreibung Linsen bezeichnet, deren Größe in zumindest einer lateralen Richtung unterhalb der Auflösungsgrenze des bloßen Auges liegt. Die Mikrolinsen können dabei insbesondere zylindrisch ausgebildet sein, aber auch der Einsatz von sphärischen oder asphärischen Linsen kommt in Betracht. Letztere haben vorzugsweise einen Durchmesser zwischen 5 µm und 300 µm, insbesondere zwischen 10 µm und 50 µm, besonders bevorzugt zwischen 15 µm und 20 µm. Mikro-Zylinderlinsen haben vorzugsweise eine Breite zwischen 5 µm und 300 µm, insbesondere zwischen 10 µm und 50 µm, besonders bevorzugt zwischen 15 µm und 20 µm. Die Länge der Mikro-Zylinderlinsen ist beliebig, sie kann beispielsweise beim Einsatz in Sicherheitsfäden oder Transferelementen auch der Gesamtbreite des Fadens bzw. Transferelements entsprechen und mehrere Millimeter oder mehrere Zentimeter betragen.

Vorliegend ist auf der dem Linsenraster abgewandten Seite der strahlungssensitiven Motivschicht eine zweite Motivschicht angeordnet, die in Form eines zweiten Motivs strukturiert ist, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist. Die zweite Motivschicht kann insbesondere durch eine Druckschicht gebildet sein. Die zweite Motivschicht kann vollflächig ausgebildet sein, kann aber auch nur partiell vorliegen, und das Sicherheitselement kann dann außerhalb der zweiten Motivschicht einen unterhalb des Sicherheitselements liegenden Untergrund erkennen lassen.

Nach einer weiteren, nicht beanspruchten Ausgestaltung sind auf der dem Linsenraster abgewandten Seite der strahlungssensitiven Motivschicht eine oder mehrere transparente Schichten angeordnet, so dass bei Betrachtung des Sicherheitselements aus einer zweiten Betrachtungsrichtung durch das Linsenraster und die Transparenzbereiche der strahlungssensitiven Motivschicht hindurch ein unterhalb des Sicherheitselements liegender Untergrund als zweites Erscheinungsbild sichtbar ist.

Die Erfindung umfasst auch einen Datenträger, insbesondere ein Wertdokument, ein Sicherheitspapier, eine Ausweiskarte, einen Markenartikel oder dergleichen, mit einem Sicherheitselement der beschriebenen Art.

Ein solcher Datenträger kann insbesondere ein nicht beanspruchtes Sicherheitselement ohne zweite Motivschicht enthalten, bei dem in der oben beschriebenen Art auf der dem Linsenraster abgewandten Seite der strahlungssensitiven Motivschicht eine oder mehrere transparente Schichten angeordnet sind. Es ist weiter vorgesehen, dass der Datenträger in einem Teilbereich mit einer zweiten Motivschicht versehen ist, die in Form eines zweiten Motivs strukturiert ist. Das Sicherheitselement ist dann mit dem Linsenraster und den Transparenzbereichen über der zweiten Motivschicht angeordnet, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist. Dadurch können in einfacher Weise Datenträger mit Kippbildern erzeugt werden, die aus einer ersten Betrachtungsrichtung ein allgemeines, generisches Motiv (erstes Motiv) und aus einer zweiten Betrachtungsrichtung ein individualisiertes Motiv (zweites Motiv) zeigen, wie weiter unten genauer erläutert.

Die Erfindung enthält auch ein Verfahren zum Herstellen eines Sicherheitselements mit einem Linsenrasterbild, das aus unterschiedlichen Betrachtungsrichtungen zumindest zwei unterschiedliche Erscheinungsbilder zeigt, wobei bei dem Verfahren
- ein Trägersubstrat bereitgestellt und mit einem Linsenraster aus einer Mehrzahl von Mikrolinsen und einer von dem Linsenraster beabstandet angeordneten strahlungssensitiven Motivschicht versehen wird,
- in der strahlungssensitiven Motivschicht durch Strahlungseinwirkung durch das Linsenraster hindurch eine Vielzahl von passergenau zu den Mikrolinsen des Linsenrasters angeordneten Transparenzbereichen erzeugt wird, und
- die strahlungssensitive Motivschicht außerhalb der durch Strahlungseinwirkung erzeugten Transparenzbereiche opak und in Form eines ersten Motivs strukturiert ausgebildet wird, so dass das erste Motiv bei Betrachtung des Sicherheitselements aus einer ersten Betrachtungsrichtung durch das Linsenraster als erstes Erscheinungsbild sichtbar ist.

Vorliegend ist auf der dem Linsenraster abgewandten Seite der strahlungssensitiven Motivschicht eine zweite Motivschicht angeordnet wird, die in Form eines zweiten Motivs strukturiert ist, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist.

Bei einer vorteilhaften Verfahrensführung wird die strahlungssensitive Motivschicht durch das Linsenraster hindurch mit Laserstrahlung beaufschlagt, um die Transparenzbereiche zu erzeugen. Die strahlungssensitive Motivschicht wird dabei mit Vorteil durch die Laserstrahlung ablatiert oder in eine transparente Modifikation umgewandelt.

In einer alternativen, ebenfalls vorteilhaften Verfahrensvariante weist die strahlungssensitive Motivschicht eine strahlungssensitive Resistschicht auf, die durch das Linsenraster hindurch belichtet wird. Die Transparenzbereiche werden dann durch einen nachfolgenden Schritt der Entfernung nur der belichteten der Resistschicht erzeugt.

In einer vorteilhaften Ausgestaltung dieser Verfahrensvariante ist vorgesehen, dass die nach der Entfernung der belichteten Bereiche verbleibenden Bereiche der Resistschicht klebrige Resistlinien bilden, die zur Ausbildung des ersten Motivs mit einer strukturierten Metallschicht in Kontakt gebracht werden.

Ein erfindungsgemäßes Sicherheitselement kann auch mehr als zwei Darstellungen enthalten, die aus mehr als zwei unterschiedlichen Betrachtungsrichtungen sichtbar sind. Um beispielsweise drei Darstellungen für drei unterschiedliche Betrachtungsrichtungen zu erzeugen, werden in der oben genannten (ersten) strahlungssensitiven Motivschicht durch Strahlungseinwirkung aus einer zweiten und dritten unterschiedlichen Richtung jeweils eine Vielzahl von Transparenzbereichen erzeugt, wird auf der dem Linsenraster abgewandten Seite der ersten strahlungssensitiven Motivschicht eine zweite, opake und strahlungssensitive Motivschicht angeordnet, die in Form eines zweiten Motivs strukturiert ist, werden in der zweiten strahlungssensitiven Motivschicht durch Strahlungseinwirkung aus der dritten Richtung jeweils eine Vielzahl von Transparenzbereichen erzeugt, und wird schließlich auf der dem Linsenraster abgewandten Seite der zweiten strahlungssensitiven Motivschicht eine dritte Motivschicht angeordnet, die in Form eines dritten Motivs strukturiert ist.

Der Betrachter sieht dann aus einer ersten Betrachtungsrichtung das erste Motiv der ersten strahlungssensitiven Motivschicht, aus einer zweiten Betrachtungsrichtung durch die Transparenzbereiche der ersten Motivschicht das zweite Motiv der zweiten strahlungssensitiven Motivschicht und aus einer dritten Betrachtungsrichtung durch die Transparenzbereiche der ersten und zweiten Motivschicht das dritte Motiv der dritten Motivschicht. Analog zu der obigen Darstellung kann die dritte Motivschicht auch entfallen und das Sicherheitselement in den Transparenzbereichen der ersten und zweiten Motivschicht den Blick auf eine unter dem Sicherheitselement liegende Untergrundschicht freigeben.

Durch eine Laserbeaufschlagung des Sicherheitselements kann auch eine bereichsweise höhere Opazität erzeugt werden. Beispielsweise kann bei geeigneter Dotierung des Trägersubstrats oder einer anderen unterhalb der Linsen angeordneten Schicht durch thermo- oder photochrome Effekte eine lokale Schwärzung oder Farbumwandlung durch die Laserbeaufschlagung erreicht werden. Dabei kann gleichzeitig mit der Schwärzung oder Farbumwandlung durch die Restenergie des Laserstrahls die erste Motivschicht entfernt oder transparent gemacht werden.

Durch Laserbeaufschlagung können auch zusätzliche Informationen in das Sicherheitselement eingeschrieben werden. Die zusätzlichen Informationen können entweder mit so hoher Energie geschrieben werden, dass sie aus allen Richtungen sichtbar sind, oder mit so niedriger Energie, dass nur jeweils im Brennpunkt eine Markierung entsteht, so dass diese nur bei Betrachtung aus dem Einfallswinkel der Laserstrahlung sichtbar ist. Die Markierungen können dabei so klein sein, dass sie nur in Durchsicht vor einer Lichtquelle sichtbar sind.

## Patentansprüche

1. Sicherheitselement (12) zur Absicherung von Sicherheitspapieren, Wertdokumenten und anderen Datenträgern (10), mit einem Linsenrasterbild, das aus unterschiedlichen Betrachtungsrichtungen zumindest zwei unterschiedliche Erscheinungsbilder (14A, 14B) zeigt, wobei
- das Linsenrasterbild ein Linsenraster (24) aus einer Mehrzahl von Mikrolinsen (26) und eine von dem Linsenraster (24) durch ein transparentes Trägersubstrat (22) des Sicherheitselements (12) beabstandet angeordnete strahlungssensitive Motivschicht (30) enthält,
- die strahlungssensitive Motivschicht (30) eine Vielzahl von durch Strahlungseinwirkung erzeugte Transparenzbereiche (40) enthält, die jeweils passergenau zu den Mikrolinsen (26) des Linsenrasters (24) angeordnet sind, und
- die strahlungssensitive Motivschicht (30) außerhalb (42) der durch Strahlungseinwirkung erzeugten Transparenzbereiche opak ist und in Form eines ersten Motivs strukturiert ist, so dass das erste Motiv bei Betrachtung des Sicherheitselements (12) aus einer ersten Betrachtungsrichtung durch das Linsenraster (24) als erstes Erscheinungsbild (14A) sichtbar ist,
wobei auf der dem Linsenraster abgewandten Seite der strahlungssensitiven Motivschicht eine zweite Motivschicht angeordnet ist, die in Form eines zweiten Motivs strukturiert ist, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist.

2. Sicherheitselement nach Anspruch 1, **dadurch gekennzeichnet, dass** die strahlungssensitive Motivschicht eine Metallschicht umfasst.

3. Sicherheitselement nach Anspruch 1 oder 2, **dadurch gekennzeichnet, dass** die strahlungssensitive Motivschicht zwei strahlungssensitive kontrastierende Metallschichten, insbesondere mit unterschiedlicher Farbe umfasst, wobei zumindest eine der Metallschichten strukturiert ist, um das erste Motiv zu bilden.

4. Sicherheitselement nach Anspruch 1 oder 2, **dadurch gekennzeichnet, dass** die strahlungssensitive Motivschicht eine strahlungssensitive Farbschicht und eine strahlungssensitive Metallschicht umfasst, wobei zumindest eine der beiden Schichten strukturiert ist, um das erste Motiv zu bilden.

5. Sicherheitselement nach Anspruch 1 oder 2, **dadurch gekennzeichnet, dass** die strahlungssensitive Motivschicht eine strahlungssensitive metallisierte Prägestruktur umfasst, die strukturiert ist, um das erste Motiv zu bilden.

6. Sicherheitselement nach Anspruch 1 oder 2, **dadurch gekennzeichnet, dass** die strahlungssensitive Motivschicht eine strahlungssensitive Resistschicht und eine auf der Resistschicht vorliegende Metallschicht umfasst, welche strukturiert ist, um das erste Motiv zu bilden.

7. Sicherheitselement nach Anspruch 1, **dadurch gekennzeichnet, dass** die strahlungssensitive Motivschicht zwei strahlungssensitive kontrastierende Farbschichten umfasst, wobei zumindest eine der Farbschichten strukturiert ist, um das erste Motiv zu bilden.

8. Sicherheitselement nach wenigstens einem der Ansprüche 1 bis 7, **dadurch gekennzeichnet, dass** die strahlungssensitive Motivschicht lasersensitiv ist.

9. Sicherheitselement nach wenigstens einem der Ansprüche 1 bis 8, **dadurch gekennzeichnet, dass** die brechende Wirkung der Mikrolinsen eine Fokusebene definiert und die strahlungssensitive Motivschicht im Wesentlichen in dieser Fokusebene angeordnet ist.

10. Sicherheitselement nach wenigstens einem der Ansprüche 1 bis 9, **dadurch gekennzeichnet, dass** das Linsenraster eine eindimensionale Anordnung von Mikrolinsen, insbesondere von Zylinderlinsen aufweist oder darstellt, und/oder dass das Linsenraster eine zweidimensionale Anordnung von Mikrolinsen, insbesondere von sphärischen oder asphärischen Linsen aufweist oder darstellt.

11. Sicherheitselement nach wenigstens einem der Ansprüche 1 bis 10, **dadurch gekennzeichnet, dass** die zweite Motivschicht durch eine Druckschicht gebildet ist.

12. Sicherheitselement nach Anspruch 11, **dadurch gekennzeichnet** die zweite Motivschicht nur partiell vorliegt und das Sicherheitselement außerhalb der zweiten Motivschicht einen unterhalb des Sicherheitselements liegenden Untergrund erkennen lässt.

13. Datenträger mit einem Sicherheitselement nach wenigstens einem der Ansprüche 1 bis 12.

14. Verfahren zum Herstellen eines Sicherheitselements (12) mit einem Linsenrasterbild, das aus unterschiedlichen Betrachtungsrichtungen zumindest zwei unterschiedliche Erscheinungsbilder (14A, 14B) zeigt, bei dem
- ein transparentes Trägersubstrat (22) bereitgestellt und mit einem Linsenraster (24) aus einer Mehrzahl von Mikrolinsen (26) und einer von dem Linsenraster (24) beabstandet angeordneten strahlungssensitiven Motivschicht (30) versehen wird,
- in der strahlungssensitiven Motivschicht (30) durch Strahlungseinwirkung durch das Linsenraster (24) hindurch eine Vielzahl von passergenau zu den Mikrolinsen (26) des Linsenrasters (24) angeordneten Transparenzbereichen (40) erzeugt wird, und
- die strahlungssensitive Motivschicht (30) außerhalb (42) der durch Strahlungseinwirkung erzeugten Transparenzbereiche opak und in Form eines ersten Motivs strukturiert ausgebildet wird, so dass das erste Motiv bei Betrachtung des Sicherheitselements (12) aus einer ersten Betrachtungsrichtung durch das Linsenraster (24) als erstes Erscheinungsbild (14A) sichtbar ist,
wobei auf der dem Linsenraster abgewandten Seite der strahlungssensitiven Motivschicht eine zweite Motivschicht angeordnet wird, die in Form eines zweiten Motivs strukturiert ist, so dass das zweite Motiv bei Betrachtung des Sicherheitselements aus einer zweiten Betrachtungsrichtung durch das Linsenraster und die Transparenzbereiche der strahlungssensitiven Motivschicht hindurch als zweites Erscheinungsbild sichtbar ist.

15. Verfahren nach Anspruch 14, **dadurch gekennzeichnet, dass** die strahlungssensitive Motivschicht durch das Linsenraster hindurch mit Laserstrahlung beaufschlagt wird, um die Transparenzbereiche zu erzeugen, insbesondere, **dass** die strahlungssensitive Motivschicht durch die Laserstrahlung ablatiert oder in eine transparente Modifikation umgewandelt wird.

16. Verfahren nach Anspruch 14, **dadurch gekennzeichnet, dass** die strahlungssensitive Motivschicht eine strahlungssensitive Resistschicht aufweist, die durch das Linsenraster hindurch belichtet wird, und die Transparenzbereiche durch einen nachfolgenden Schritt der Entfernung nur der belichteten Bereiche der Resistschicht erzeugt werden.

## Claims

1. Security element (12) for securing security papers, valuable documents, and other data carriers (10), comprising a lenticular image that displays at least two different appearances (14A, 14B) when viewed from different viewing directions, wherein
- the lenticular image comprises a lenticular array (24) consisting of a plurality of microlenses (26) and a radiation-sensitive motif layer (30) spaced apart from the lenticular array (24) by a transparent carrier substrate (22) of the security element (12),
- the radiation-sensitive image layer (30) comprises a plurality of transparency areas (40) generated by radiation exposure, each of which is precisely aligned with the microlenses (26) of the lens array (24), and
- the radiation-sensitive pattern layer (30) is opaque outside (42) the transparency areas generated by radiation exposure and is structured in the form of a first pattern, such that the first pattern is visible as a first image (14A) when the security element (12) is viewed from a first viewing direction through the lens array (24),
wherein a second motif layer is arranged on the side of the radiation-sensitive motif layer facing away from the lens grating, which is structured in the form of a second motif, such that the second motif is visible as a second image when viewing the security element from a second viewing direction through the lens grating and the transparent areas of the radiation-sensitive motif layer.

2. Security element according to claim 1, **characterized in that** the radiation-sensitive pattern layer comprises a metal layer.

3. A security element according to claim 1 or 2, **characterized in that** the radiation-sensitive motif layer comprises two radiation-sensitive contrasting metal layers, in particular of different colors, wherein at least one of the metal layers is structured to form the first motif.

4. Security element according to claim 1 or 2, **characterized in that** the radiation-sensitive motif layer comprises a radiation-sensitive color layer and a radiation-sensitive metal layer, wherein at least one of the two layers is structured to form the first motif.

5. A security element according to claim 1 or 2, **characterized in that** the radiation-sensitive motif layer comprises a radiation-sensitive metallized embossed structure that is structured to form the first motif.

6. A security element according to claim 1 or 2, **characterized in that** the radiation-sensitive pattern layer comprises a radiation-sensitive resist layer and a metal layer disposed on the resist layer, which is patterned to form the first pattern.

7. A security element according to claim 1, **characterized in that** the radiation-sensitive pattern layer comprises two radiation-sensitive contrasting color layers, wherein at least one of the color layers is patterned to form the first pattern.

8. A security element according to at least one of claims 1 to 7, **characterized in that** the radiation-sensitive pattern layer is laser-sensitive.

9. A security element according to at least one of claims 1 to 8, **characterized in that** the refractive effect of the microlenses defines a focal plane and the radiation-sensitive image layer is arranged substantially in this focal plane.

10. A security element according to at least one of claims 1 to 9, **characterized in that** the lens array comprises or represents a one-dimensional arrangement of microlenses, in particular cylindrical lenses, and/or **that** the lens array comprises or represents a two-dimensional arrangement of microlenses, in particular spherical or aspherical lenses.

11. Security element according to at least one of claims 1 to 10, **characterized in that** the second motif layer is formed by a printing layer.

12. A security element according to claim 11, **characterized in that** the second motif layer is present only partially and the security element reveals a substrate lying beneath the security element outside the second motif layer.

13. Data carrier comprising a security element according to at least one of claims 1 to 12.

14. A method for manufacturing a security element (12) with a lenticular image that displays at least two different appearances (14A, 14B) when viewed from different directions, wherein
- a transparent carrier substrate (22) is provided and is provided with a lenticular array (24) comprising a plurality of microlenses (26) and a radiation-sensitive image layer (30) arranged at a distance from the lenticular array (24),
- in the radiation-sensitive image layer (30), a plurality of transparent areas (40) are generated by the action of radiation passing through the lens array (24), which are precisely aligned with the microlenses (26) of the lens array (24), and
- the radiation-sensitive pattern layer (30) is formed to be opaque outside (42) the transparent areas created by the radiation and is structured in the form of a first pattern, such that the first pattern is visible as a first image (14A) when the security element (12) is viewed from a first viewing direction through the lens array (24),
wherein a second motif layer is arranged on the side of the radiation-sensitive motif layer facing away from the lens grating, which is structured in the form of a second motif, such that the second motif is visible as a second image when viewing the security element from a second viewing direction through the lens grating and the transparent areas of the radiation-sensitive motif layer.

15. A method according to claim 14, **characterized in that** the radiation-sensitive pattern layer is irradiated with laser radiation through the lens grating to produce the transparent areas, in particular **that** the radiation-sensitive pattern layer is ablated by the laser radiation or converted into a transparent modification.

16. A method according to claim 14, **characterized in that** the radiation-sensitive image layer comprises a radiation-sensitive resist layer which is exposed through the lens grating, and the transparent areas are produced by a subsequent step of removing only the exposed areas of the resist layer.

## Revendications

1. Élément de sécurité (12) destiné à sécuriser des papiers de sécurité, des documents de valeur et d'autres supports de données (10), comportant une image à réseau de lentilles qui présente, selon différentes directions d'observation , au moins deux apparences différentes (14A, 14B), dans lequel
- l'image de réseau de lentilles comprend un réseau de lentilles (24) constitué d'une pluralité de microlentilles (26) et une couche de motif (30) sensible au rayonnement, disposée à distance du réseau de lentilles (24) par l'intermédiaire d'un substrat de support transparent (22) de l'élément de sécurité (12),
- la couche de motif sensible au rayonnement (30) comprend une multitude de zones de transparence (40) générées par l'action du rayonnement, qui sont chacune disposées en coïncidence exacte avec les microlentilles (26) de la grille de lentilles (24), et
- la couche à motif sensible au rayonnement (30) est opaque à l'extérieur (42) des zones de transparence générées par l'action du rayonnement et est structurée sous la forme d'un premier motif, de sorte que le premier motif est visible sous la forme d'une première image (14A) lorsque l'élément de sécurité (12) est observé depuis une première direction d'observation à travers la grille de lentilles (24),
une deuxième couche à motif étant disposée sur la face de la couche à motif sensible au rayonnement opposée à la grille de lentilles, laquelle est structurée sous la forme d'un deuxième motif, de sorte que le deuxième motif est visible sous la forme d'une deuxième image lors de l'observation de l'élément de sécurité depuis une deuxième direction d'observation à travers la grille de lentilles et les zones de transparence de la couche à motif sensible au rayonnement.

2. Élément de sécurité selon la revendication 1, **caractérisé en ce que** la couche de motif sensible au rayonnement comprend une couche métallique.

3. Élément de sécurité selon la revendication 1 ou 2, **caractérisé en ce que** la couche à motif sensible au rayonnement comprend deux couches métalliques contrastantes sensibles au rayonnement, en particulier de couleurs différentes, au moins l'une des couches métalliques étant structurée pour former le premier motif.

4. Élément de sécurité selon la revendication 1 ou 2, **caractérisé en ce que** la couche de motif sensible au rayonnement comprend une couche de couleur sensible au rayonnement et une couche métallique sensible au rayonnement, au moins l'une des deux couches étant structurée pour former le premier motif.

5. Élément de sécurité selon la revendication 1 ou 2, **caractérisé en ce que** la couche de motif sensible au rayonnement comprend une structure de gaufrage métallisée sensible au rayonnement, qui est structurée de manière à former le premier motif.

6. Élément de sécurité selon la revendication 1 ou 2, **caractérisé en ce que** la couche de motif sensible au rayonnement comprend une couche de résine photosensible et une couche métallique présente sur la couche de résine photosensible, laquelle est structurée de manière à former le premier motif.

7. Élément de sécurité selon la revendication 1, **caractérisé en ce que** la couche de motif sensible au rayonnement comprend deux couches de couleur contrastantes sensibles au rayonnement, au moins l'une des couches de couleur étant structurée pour former le premier motif.

8. Élément de sécurité selon au moins l'une des revendications 1 à 7, **caractérisé en ce que** la couche de motif sensible au rayonnement est sensible au laser.

9. Élément de sécurité selon au moins l'une des revendications 1 à 8, **caractérisé en ce que** l'effet de réfraction des microlentilles définit un plan focal et la couche de motif sensible au rayonnement est disposée essentiellement dans ce plan focal.

10. Élément de sécurité selon au moins l'une des revendications 1 à 9, **caractérisé en ce que** la matrice de lentilles présente ou représente un agencement unidimensionnel de microlentilles, en particulier de lentilles cylindriques, et/ou **en ce que** la matrice de lentilles présente ou représente un agencement bidimensionnel de microlentilles, en particulier de lentilles sphériques ou asphériques.

11. Élément de sécurité selon au moins l'une des revendications 1 à 10, **caractérisé en ce que** la deuxième couche de motif est formée par une couche d'impression.

12. Élément de sécurité selon la revendication 11, **caractérisé en ce que** la deuxième couche de motif n'est présente que partiellement et que l'élément de sécurité laisse apparaître, à l'extérieur de la deuxième couche de motif, un support situé sous l'élément de sécurité.

13. Support de données comportant un élément de sécurité selon au moins l'une des revendications 1 à 12.

14. Procédé de fabrication d'un élément de sécurité (12) comportant une image à réseau de lentilles qui présente, selon différents angles d'observation, au moins deux apparences différentes (14A, 14B), dans lequel
- un substrat de support transparent (22) est fourni et muni d'une grille de lentilles (24) composée d'une pluralité de microlentilles (26) et d'une couche de motif (30) sensible au rayonnement, disposée à distance de la grille de lentilles (24),
- dans la couche de motif sensible au rayonnement (30), une multitude de zones transparentes (40) disposées avec une précision d'alignement par rapport aux microlentilles (26) de la grille de lentilles (24) est générée par l'action du rayonnement à travers la grille de lentilles (24), et
- la couche de motif sensible au rayonnement (30) est réalisée de manière opaque à l'extérieur (42) des zones de transparence générées par l'action du rayonnement et est structurée sous la forme d'un premier motif, de sorte que le premier motif est visible sous la forme d'une première image (14A) lors de l'observation de l'élément de sécurité (12) depuis une première direction d'observation à travers la grille de lentilles (24),
une deuxième couche à motif étant disposée sur la face de la couche à motif sensible au rayonnement opposée à la grille de lentilles, laquelle est structurée sous la forme d'un deuxième motif, de sorte que le deuxième motif est visible sous la forme d'une deuxième image lors de l'observation de l'élément de sécurité depuis une deuxième direction d'observation à travers la grille de lentilles et les zones de transparence de la couche à motif sensible au rayonnement.

15. Procédé selon la revendication 14, **caractérisé en ce que** la couche de motif sensible au rayonnement est exposée à un rayonnement laser à travers la grille de lentilles afin de créer les zones transparentes, en particulier **en ce que** la couche de motif sensible au rayonnement est ablatée par le rayonnement laser ou transformée en une modification transparente.

16. Procédé selon la revendication 14, **caractérisé en ce que** la couche de motif sensible au rayonnement comprend une couche de résine photosensible qui est exposée à travers la grille de lentilles, et **en ce que** les zones de transparence sont générées par une étape suivante consistant à éliminer uniquement les zones exposées de la couche de résine photosensible.
